# FASCICULE DE BREVET EUROPEEN

(11) **EP 0 333 849 B1**
(45) Date de publication et mention de la délivrance du brevet: **27.12.1991**
(21) Numéro de dépôt: 88909555.0
(22) Date de dépôt: 10.10.1988
(51) Int. Cl.: E01H 1/10, E04G 23/00, B05B 3/06

(54) **DISPOSITIF DE LAVAGE EQUIPANT UN VEHICULE AUTOMOBILE, ET COMPORTANT UN BRAS ROTATIF DE LAVAGE QUI DELIVRE DES JETS D'EAU CHAUDE SOUS PRESSION POUR NETTOYER DES SURFACES DIVERSES**
AN EIN FAHRZEUG ANBAUBARE WASCHVORRICHTUNG ZUM REINIGEN VON VERSCHIEDEN OBERFLÄCHEN MIT EINEM ROTIERENDEN REINIGUNGSARM ZUM AUFSPRITZEN VON WARMWASSERSTRAHLEN UNTER DRUCK
WASHING DEVICE MOUNTED ON A MOTOR VEHICLE AND COMPRISING A ROTARY WASHING ARM WHICH DELIVERS JETS OF PRESSURIZED HOT WATER FOR CLEANING VARIOUS SURFACES

(30) Priorité: 09.10.1987 FR 8713956
(43) Date de publication de la demande: 27.09.1989
(73) Titulaire: EUROPE HYDRO, F-93230 Romainville (FR); MONTANIER, Gérard, F-93230 Romainville (FR)
(72) Inventeur: MONTANIER, Gérard, F-93230 Romainville (FR)
(74) Mandataire: CABINET BONNET-THIRION
(86) Numéro de dépôt international: FR8800501
(87) Numéro de publication internationale: WO8903456

(56) Documents cités:
- EP-A- 0 196 978
- DE-A- 2 222 981
- DE-A- 2 257 607
- DE-A- 2 515 892
- FR-A- 2 515 536
- FR-A- 2 584 747
- GB-A- 2 024 611
- US-A- 1 388 510
- Seifen-Oele-Fette-Wachse, vol. 97, no. 8, 15 avril 1971 (Augsburg, DE), "Die Chem.-Techn. Industrie. Wachsverarbeitung, Klebstoffe, Beschichtung, Korrosionsschutz und sonstige chem.-techn. Produkte", A. Pollack: "Moderne Strahlreinigung", pages 249-253

## Description

La présente invention concerne le lavage des surfaces sales telles que sols, murs, plafonds à l'aide d'un dispositif équipant un véhicule automobile.

De tels dispositifs employés à ce jour pour nettoyer les sols comportent une rampe de lavage fixe à gros débit et faible pression d'eau froide. La rampe comporte un grand nombre de buses pour couvrir par déplacement du véhicule une zone de travail donnée. L'eau chaude ne peut pas être employée dans ces dispositifs connus à cause du débit d'eau important (6 à 20 m³/h) nécessaire. En effet, le véhicule comportant un tel dispositif a un châssis qui supporte un grand réservoir pour procurer, à cause du débit d'eau important, une certaine autonomie de fonctionnement au véhicule.

En théorie ce réservoir pourrait être rempli d'eau chaude avant le départ du véhicule pour une tournée de nettoyage, mais il faudrait prévoir en plus un bon calorifugeage de ce réservoir pour que la température de l'eau ne chute pas trop avec le temps, surtout en période hivernale.

De plus, il faudrait prévoir une source d'eau chaude à un endroit précis, ce qui limiterait l'autonomie et l'emploi de ce véhicule.

Les considérations ci-dessus expliquent que les dispositifs de lavage connus comportent une rampe fixe qui ne délivre que des jets de directions fixes sous une faible pression d'eau froide et par conséquent ces jets n'ont pas un effet nettoyant sur les surfaces souillées de corps gras tels que huiles ou graisses.

On connaît par ailleurs comme décrit dans le document DE-A-2257607 des dispositifs de lavage délivrant au moyen de bras rotatifs munis de buses de l'eau chaude sous une pression d'au moins environ 3,5 bars. Cette pression peut, dans certains autres dispositifs réalisés sur le même principe, atteindre 500 bars. C'est ainsi que le document FR-A-2515536 prévoit une pression d'eau chaude variant de 0 à 500 bars, que le document "Seifen-öle-Fette-Waschse, vol 97, n°8, 15.04.71 préconise une pression d'eau chaude de 85 bars ou que le DE-A-2515892 prévoit la délivrance du fluide sous une pression d'environ 200 bars.

Par ailleurs de nombreux autres dispositifs de lavage comprenant comme moyen d'épandage des bras rotatifs munis de buses de différentes formes et avec différents modes de montage sont décrits dans la littérature technique. C'est par exemple, le cas des documents DE-A-2257607, FR-A-2515536 et DE-A-2515892 déjà cités, du document EP-A-0196978, du FR-A-2584747, du US-A-1388510 ou GB-A-2024611.

Or la présente invention se propose de fournir, par une combinaison particulière et par une réalisation particulière de moyens par ailleurs isolément connus, un dispositif de lavage équipant un véhicule automobile permettant d'obtenir non seulement un jet d'eau chaude sous pression susceptible, par sa température, de ramollir, voire de faire fondre les corps gras sur les surfaces à nettoyer, mais aussi un jet possédant une grande puissance de nettoyage sur toutes les faces touchées (frontales, arrière, latérales d'une surface présentant des reliefs) avec une forte énergie cinétique. Par ailleurs, ce dispositif permet grâce à cette forte puissance de jets, de réduire le débit en eau chaude délivrée. L'invention a pour objet un dispositif de lavage équipant un véhicule automobile, ce dispositif ayant un fort effet nettoyant des surfaces y compris celles souillées de corps gras.

Ce dispositif de lavage selon l'invention est du type comportant au moins un réservoir d'eau froide et des moyens de chauffage d'eau qui alimentent à l'aide de moyens de pompage et de canalisations au moins un bras rotatif de nettoyage muni d'au moins une buse, chaque buse étant à même de diriger un jet d'eau chaude sous pression vers une surface à nettoyer, et il est tout d'abord caractérisé en ce que le moyen de chauffage comporte au moins une chaudière haute pression adaptée à délivrer de l'eau surchauffée sous une pression de 100 à 250 bars.

La pression est assurée par les moyens de pompage qui comportent avantageusement à cet effet une pompe volumétrique haute pression.

Ces dispositions permettent d'obtenir un jet d'eau chaude sous pression qui possède une grande puissance de nettoyage sur les surfaces touchées, car ce jet possède une forte énergie cinétique et sa température permet ainsi de ramollir, voir fondre les corps gras rencontrés et de les séparer des surfaces lavées.

La forte puissance du jet permet de réduire sa section transversale donc le débit de chaque buse équipant le bras rotatif. Il en résulte une consommation d'eau chaude particulièrement faible et une grande autonomie du véhicule de nettoyage.

Par ailleurs le dispositif en cause présente aussi le bras rotatif étant disposé sensiblement horizontal et ayant un axe de rotation sensiblement vertical, ledit bras étant situé sous le véhicule avec une buse à chacune de ses extrémités, ces buses se caractérisant elles-mêmes par le fait qu'elles sont sensiblement identiques de forme triangulaire plate de base allant en s'élargissant vers le sol à nettoyer selon un angle d'ouverture β compris entre environ 15 et 40°, le plan général moyen de chaque buse étant incliné selon un angle γ par rapport à l'axe de rotation dudit bras rotatif portant ladite buse, cet angle γ étant un angle aigu entre 0° et 30°.

De façon avantageuse, deux buses d'un même bras rotatif ont le même angle d'inclinaison γ afin que l'angle d'attaque des jets de ces buses sur la surface à nettoyer soient différents. De la sorte, ces jets peuvent attaquer les bords opposés d'un élément de surface comportant des facettes perpendiculaires au plan général de cette surface tels que pavés ou caillebotis.

Ce dispositif comporte également des moyens de réglage de la hauteur du bras rotatif par rapport au sol à nettoyer entre une position de nettoyage et une position d'attente.

Ces caractéristiques permettent d'obtenir des bandes de sol nettoyé qui résultent de l'enveloppe du déplacement des anneaux de surface nettoyée par une révolution du bras rotatif situé sous le véhicule. Dans le cas d'un déplacement rectiligne du véhicule on obtient une bande nettoyée de largeur uniforme sur sensiblement toute sa longueur.

Selon cette disposition, le dispositif convient particulièrement bien au nettoyage des voieries, des pistes d'atterrissage pour avions, et d'autres sols gras.

Selon une forme de réalisation de l'invention, le dispositif se caractérise en ce qu'il comporte en outre un membre articulé orientable et déployable ayant un bras rotatif de nettoyage disposé à son extrémité libre pour nettoyer murs, plafonds, sols et surfaces d'orientation diverses.

Ce dernier développement permet le nettoyer des locaux industriels, des murs anti-bruits autoroutiers derrière la barrière de protection, ou des tunnels routiers. Si le véhicule automobile est adapté à circuler sur rails, il lui est possible alors de nettoyer des tunnels ferroviaires.

De façon avantageuse chaque bras rotatif muni d'au moins une de ses buses est agencé pour débiter, en fonctionnement une quantité d'eau chaude sous pression d'énergie cinétique élevée comprise entre environ 0,5 et 3 m³/heure. Il est alors prévu un joint tournant haute pression pour la rotation dudit bras rotatif tout en assurant son alimentation en eau chaude.

Les autres caractéristiques et avantages de l'invention ressortiront d'ailleurs de la description qui va suivre, à titre d'exemple, en référence aux dessins schématiques annexés où
la figure 1 est une vue en élévation d'une première forme de réalisation d'un dispositif de lavage des sols équipant un véhicule automobile, selon l'invention;
la figure 2 est une vue de dessus du véhicule de la figure 1;
la figure 3 est une vue en perspective d'une forme de réalisation particulière du bras rotatif de nettoyage du dispositif de lavage selon l'invention;
la figure 4 est un agrandissement en perspective d'une des buses du bras rotatif de nettoyage de la figure 3;
la figure 5 est une vue en perspective d'un élément de surface à nettoyer survolé successivement par les buses du bras rotatif des figures 4 et 5;
la figure 6 est une coupe de la figure 5 selon VI-VI avec indications des angles d'attaque des jets;
la figure 7 est une vue partiellement en coupe du joint tournant haute pression qui permet la rotation d'un bras rotatif;
la figure 8 est un schéma général de fonctionnement et de commande pour la première forme de réalisation d'un dispositif de lavage selon l'invention.
la figure 9 est une vue de côté d'une deuxième forme de réalisation d'un dispositif de lavage où, en outre, un bras rotatif de nettoyage est disposé à l'extrémité d'un bras articulé porté par un véhicule;
la figure 10 est une vue de dessus du véhicule équipé selon la figure 9;
la figure 11 est une vue de face du véhicule équipé selon les figures 9 et 10;
la figure 12 est une vue en détail du bras articulé porté par le véhicule selon les figures 9, 10 et 11.

Suivant la première forme de réalisation choisie et représentée aux figures 1 et 2, un dispositif de lavage équipe un véhicule à trois roues dont la motorisation est connue en soi.

A l'arrière de la cabine de pilotage, le châssis globalement sous forme d'un plan horizontal porte deux réservoirs 1, 2 d'eau froide qui alimentent deux chaudières verticales 3, 4 à l'aide d'une pompe haute pression 5 qui crée une forte pression dans l'ensemble des canalisations. Les chaudières 3, 4 alimentent à leur tour par des canalisations et un joint tournant, un arbre rotatif 6 d'un bras de nettoyage 7 sensiblement horizontal et d'axe de rotation 6A sensiblement vertical muni à ses extrémités de deux buses 8, 9 dont les orifices sont dirigés vers le sol. Le bras de nettoyage 7 est situé sous le véhicule entre les roues et sa rotation est protégée par un carter de protection 10. Ce carter de protection 10 est muni de roulettes de guidage 11 (dont une seule est représentée) et est relié par des éléments de fixation à la partie extérieure du joint tournant qui sera décrit ci-après. Pour des raisons de commodité de conduite du véhicule il est préférable que les dimensions du carter situé entre les roues du véhicule, ne dépasse pas la largeur du véhicule. Dans le cas d'un carter de forme cylindrique de révolution son diamètre sera donc égal ou inférieur à la largeur du véhicule.

Plus en détail, le réservoir 1 dit réservoir avant, car à proximité de la cabine de pilotage, à la forme globalement d'un parallélépipède droit dont les dimensions n'excèdent pas la hauteur de la cabine et la largeur du véhicule.

Ce réservoir 1, doté d'un orifice de remplissage 1A en eau froide présente un renfoncement 11 concave, sur sa face postérieure pour laisser l'espace nécessaire à un vérin de relevage 12 de l'arbre rotatif 6 portant le bras rotatif 7 et du carter 10. Le vérin de relevage constitue des moyens de réglage de la hauteur du bras rotatif par rapport au sol à nettoyer entre une position de nettoyage A et une position d'attente B. Le réservoir 2 dit réservoir arrière car situé à proximité du bord arrière du véhicule à la même forme globalement parallélépipédique que le réservoir 1 et possède également un orifice de remplissage 2A.

Ce réservoir arrière 2 monté sur un faux châssis basculant peut être basculé autour d'une charnière 13A pour donner un accès au moteur du véhicule. Entre les réservoirs 1 et 2 des moyens de chauffage sont constitués par les deux chaudières verticales 3 et 4, à brûleurs 14, 15 à fuel. Il est également prévu un enrouleur automatique 16 d'un flexible qui se termine par un pistolet 17 muni d'une lance 18 qui peut projeter l'eau chaude sous forte pression. Cette lance est utilisée manuellement pour nettoyer des surfaces dont l'accès est incommode. Le châssis du véhicule porte également la pompe volumétrique haute pression 5, deux ensembles moteur hydraulique/alternateur 13 dont un seul est représenté, pour assurer les besoins électriques des deux brûleurs, et une pompe volumétrique 19 basse pression pour alimenter en eau froide une rampe de rinçage 20 située en contrebas de la face avant de la cabine de pilotage.

Une première extrémité 21 de cette rampe 20 est reliée à un tuyau flexible d'amenée d'eau froide et est soutenue par une articulation formant rotule. La seconde extrémité 22 bouchée est fixée à un vérin de réglage en hauteur 23 et à un vérin d'angle 24. Cette rampe 20 est munie sur toute sa longueur d'orifices 25 régulièrement espacés et quel que soit son positionnement elle ne dépasse pas du véhicule en largeur.

Dans une autre forme de réalisation (non représentée) de cette rampe 20, celle-ci au lieu d'être à l'avant du véhicule est située à l'arrière. Cette disposition permet d'effectuer simultanément le lavage par le bras rotatif 7 et, le rinçage par la rampe 20 en un seul passage du véhicule. L'inconvénient de cette position arrière réside dans une moins bonne vision de la rampe par le conducteur du véhicule qui s'aide alors d'un système de rétroviseurs.

Les figures 3 et 4 représentent une forme de réalisation préférée du bras rotatif 7 de nettoyage qui est formé d'un tube 7A sensiblement rectiligne et perpendiculaire en son milieu à l'axe 6A de l'arbre rotatif creux 6. Ce tube se raccorde à chacune de ses deux extrémités à une buse 8, 9. Les buses 8 et 9 sont identiques et ont une forme générale triangulaire plate. La buse 8 est constituée par une face avant 26 ayant une forme d'un triangle isocèle et d'une face arrière 27, image de la face avant par rapport à un plan de symétrie parallèle à la face avant, et située au voisinage de celle-ci.

La distance entre les deux faces 26 et 27 définit la largeur d de l'orifice 28 de la buse. Les faces en vis-à-vis et qui ont globalement la même longueur sont raccordées pour former un côté extérieur 29 et un côté intérieur 30 arrondis de la buse. Sur le côté intérieur près du sommet 31 de la buse vient se raccorder une extrémité du tube 7A de façon à ce que l'axe 7B de ce tube 7A soit dans le plan général moyen de la base et sensiblement parallèle à l'orifice 28.

La buse se caractérise par son angle d'ouverture β égal à l'angle du sommet du triangle isocèle, et par l'angle d'inclinaison γ de son plan général moyen par rapport à l'axe de rotation 6A. Dans la forme de réalisation représentée les deux buses 8 et 9 ont un plan général moyen dont l'angle d'inclinaison est d'environ 10°. L'angle d'ouverture est égal à 40°. D'une manière générale γ peut varier entre 0 et 30° et β être choisi entre environ 15 et 40°. Un angle β de faible ouverture augmentera la puissance du jet par rapport à une grande ouverture. Par contre une grande ouverture contribuera à attaquer toutes les facettes des petits reliefs de la surface à nettoyer lors de la progression du véhicule. Si l'utilisation principale d'un tel dispositif de lavage est connu, l'angle β sera faible pour les surfaces très lisses et très sales mais plutôt grand pour les surfaces ayant beaucoup de petits reliefs.

Dans cette forme de réalisation, en fonctionnement les jets d'eau sous forte pression sont sous la forme de deux lames plates allant en s'élargissant selon l'angle β et dans le plan général moyen. Les deux jets d'eau sont symétriques par rapport à un plan Y passant par l'axe de rotation 6A et perpendiculaire à l'axe 7B du tube 7A.

Cette dernière symétrie détermine un équilibre de force de réaction s'exerçant sur les extrémités du bras rotatif 7 par le départ de l'eau à grande vitesse de chaque buse 8, 9.

Cette symétrie par rapport au plan Y des forces de réaction a pour conséquence que le couple de rotation selon l'axe 6A créé par les jets d'eau est nul et que la rotation du bras rotatif doit être entraînée par un moteur. Cette forme de réalisation est avantageuse car toute l'énergie des jets s'applique à la surface à nettoyer sans qu'une fraction de cette énergie sont consommée pour assurer la rotation du bras rotatif. Si la rotation du bras rotatif 7 est rapide par rapport à l'avancement du véhicule un même élément 32 de surface de petite taille sera survolé successivement par la buse 8 puis par la buse 9.

Tel que représenté aux figures 5 et 6 dans le cas où l'élément 32 de surface a un plan général Z sensiblement perpendiculaire à l'axe de rotation 6A, cet élément 32 subira le jet de la buse selon un angle d'attaque aigu égal à 90° - γ puis le jet de la buse 9 selon un angle d'attaque obtus égal à 90° + γ, la différence d'inclinaison des deux jets successifs étant de 2γ. De plus si cet élément possède des facettes opposées perpendiculaires A et B au plan général Z et qui, pour la clarté de l'exposé, ont chacune leur plan passant par l'axe de rotation 6A, les jets successifs pourront alors attaquer chaque facette A et B.

Le premier jet issu de la buse 8 attaquera la facette A selon l'angle d'attaque γ sans pouvoir attaquer la facette B, mais le second jet issu de la buse 9 attaquera la facette B selon l'angle d'attaque γ sans avoir pu auparavant attaquer la facette A. De même les deux autres facettes opposées C et D perpendiculaires au plan général Z et parallèles à la direction de déplacement du véhicule seront attaqués par les jets par l'action conjuguée de l'ouverture de chaque buse, de l'angle γ et de la progression du véhicule avec la rotation de l'arbre rotatif 7.

Ainsi cette disposition particulière des deux buses facilite le nettoyage des petits reliefs de la surface tels que pavés ou caillebotis.

Dans une autre forme de réalisation, non représentée, les deux buses d'un même bras rotatif ont des angles d'inclinaison γ de même grandeur mais de sens opposé. Les deux jets ont alors un même angle d'attaque, soit obtus, soit aigu, de la surface à nettoyer et un couple de rotation s'applique par effet de réaction sur le bras rotatif qui n'a pas besoin d'un moteur pour être entraîné en rotation.

Dans une autre forme de réalisation, non représentée le bras rotatif comporte des moyens de réglage de l'angle d'inclinaison γ de chaque buse. L'angle γ peut être réglé entre 0 et 30°. Chaque buse forme alors une pièce d'un seul tenant avec un court segment de tube cylindrique qui est raccordé à l'extrémité du tube 7A du bras rotatif par l'intermédiaire de tout moyen de raccordement connu en soi tel que par exemple assemblage bride à bride avec joint d'étanchéité.

La figure 7 représente un joint tournant 32A haute pression qui permet la rotation du bras rotatif tout en assurant son alimentation en eau chaude.

Ce joint 32A se compose essentiellement de deux parties: un arbre 33 pouvant entrer en rotation, par l'action d'un moteur 70, à l'intérieur d'une bague cylindrique 34. L'arbre 33 est pourvu d'un alésage radial 35 qui communique avec un alésage axial 36A destiné à être raccordé à l'arbre rotatif 6 du bras rotatif 7. L'alésage radial 35 de l'arbre communique quelque soit sa position angulaire avec une chambre 36 ayant la forme d'un anneau évidée dans la bague cylindrique 34. Un alésage radial traverse la bague cylindrique et débouche dans la chambre 36. L'étanchéité est assurée par des joints d'étanchéité annulaires 38, 39 situés entre l'arbre 33 et la bague cylindrique 34, de part et d'autre de la chambre 36 et axialement espacés. Deux roulements 40, 41 assurent le guidage en rotation de l'arbre.

En fonctionnement l'eau chaude sous pression arrivant selon la flèche A remplit la chambre 36, puis l'alésage radial 35 de l'arbre pour ressortir du joint tournant selon la flèche D. Ce joint tournant 32 permet la circulation d'une eau à une température maximale de 140°C, sous une pression maximale de 350 bars et une vitesse de rotation maximale de 500 tours/min.

La figure 8 représente un schéma de fonctionnement et de commande pour la première forme de réalisation du dispositif selon l'invention. Sur ce schéma ne figure pas le circuit électrique d'alimentation et de commande dont l'électricité provient d'une génératrice située dans le bloc moteur du véhicule. Ainsi sont représentés essentiellement les circuits hydrauliques du dispositif selon l'invention.

Ces circuits comportent deux circuits de circulation d'eau sous pression et deux circuits d'huile hydraulique sous pression.

Le premier circuit de circulation d'eau prélève de l'eau dans les réservoirs (dont le seul 1 est représenté) par l'intermédiaire d'un filtre 42. Le réservoir 1 est muni d'un détecteur 43 de niveau bas relié au circuit électrique, d'un filtre à cartouche 44 à l'orifice 1A d'entrée et d'une vanne de vidange 45. L'eau prélevée est mise sous haute pression par une pompe volumétrique haute pression 5. Cette pompe peut assurer un débit de 3000 l/heure sous une pression maximale de 250 bars. Elle est entraînée par un moteur hydraulique 47.

La pompe 5 envoie l'eau dans le serpentin 48 d'une chaudière à fuel 3. (La deuxième chaudière 4 n'a pas été représentée). Cette chaudière est équipée d'un brûleur à fuel 14, d'un contrôleur de débit (non représenté) et d'un thermostat de réglage de température de l'eau de sortie (non représentée). Le thermostat est réglé de préférence entre 50 et 95°C. Entre la pompe haute pression 5 et le serpentin 48 il est prévu un limiteur de pression 49 qui en fonctionnement peut renvoyer l'eau dans la cuve 1.

L'eau chaude issue du serpentin peut être distribuée à l'aide de deux vannes 50, 51, soit à l'enrouleur 16 muni d'un flexible au bout duquel est fixé le pistolet 17 muni de sa lance 18, soit vers le bras rotatif 7. La vanne 51 fermée et la vanne 50 ouverte l'eau va rejoindre le joint tournant 32A par l'intermédiaire d'un tuyau flexible 52. Les buses 8 et 9 ont une orifice 28 dimensionné de sorte que l'eau soit sous une pression d'environ 100 à 250 bars avec un débit total compris entre environ 0,5 et 3 m³/h.

Un autre circuit d'eau alimente la rampe de rinçage.

L'eau est prélevée du réservoir 1 par l'intermédiaire d'un filtre 52, puis mise sous basse pression à l'aide d'une pompe centrifuge basse pression 53. Cette pompe peut assurer un débit d'eau de 4.500 l/h sous une pression maximale de 7 bars. Elle est entraînée par un moteur hydraulique 54. La pompe 53 envoie l'eau froide dans la canalisation 55 au travers d'une électrovanne 56. Entre la pompe 53 et l'électrovanne 56 se trouve un limiteur de pression 57 qui en fonctionnement peut renvoyer l'eau dans le réservoir 1.

De la canalisation 55 l'eau passe par un tuyau flexible 58 pour atteindre la rampe 20.

Le premier circuit hydraulique d'huile sous pression qui alimente les deux moteurs hydrauliques 47 et 54 décrits ci-dessus comporte un moteur 59 qui entraîne une pompe volumétrique 60. Ce moteur 59 peut être remplacé par une prise de force du moteur du véhicule.

En dérivation un limiteur de pression 61A assure la sécurité du système. La pompe volumétrique 60 alimente le moteur hydraulique 47 par l'intermédiaire d'un électrodistributeur (4/2) 61. Entre cette pompe 60 et ce distributeur 61 une dérivation peut conduire l'huile hydraulique vers le moteur hydraulique 54 par l'intermédiaire d'un électrodistributeur (4/2) 62.

Un deuxième circuit hydraulique commande le positionnement du bras rotatif 7, de la rampe de rinçage 20 et le fonctionnement d'un alternateur 13 servant à alimenter en courant électrique le brûleur 14. Un moteur électrique 64 actionne une pompe hydraulique 65 qui alimente tout le deuxième circuit en huile sous pression. Ce moteur 64 peut être remplacé par une prise de force du moteur du véhicule. Cette pompe hydraulique est muni d'un limiteur de pression 66 et alimente par l'intermédiaire d'un électrodistributeur (4/2) 67 et de deux flexibles 68, 69 un moteur hydraulique 70 qui entraîne par l'intermédiaire du joint tournant 32A le bras rotatif 7. En dérivation entre l'électrodistributeur 67 et la pompe 65, le circuit passe par un électrodistributeur (4/3) 71 desservant un vérin à double effet 72, ce vérin 72 peut effectuer un mouvement de translation dans les deux sens de l'ensemble constitué par le moteur 70 relié au joint tournant 32A lui-même relié au bras rotatif 7. Dans le cas du bras tournant situé sous le véhicule c'est ce vérin 72 qui actionne la montée et la descente du bras rotatif 7 et également de son carter de protection (non représenté à la figure 8). La même pompe 65 alimente par l'intermédiaire de deux électrodistributeurs (4/3) 73 et 74 situés en dérivation l'un par rapport à l'autre, le vérin 23 à double effet, de réglage en hauteur de la rampe 20, et le vérin 24 à double effet, d'angle de la rampe 20. Entre la pompe 65 et l'électrodistributeur 73, un circuit en dérivation qui passe par un électrodistributeur (4/2) 75, alimente un moteur hydraulique 76 apte à entraîner un alternateur 13 alimentant le brûleur 14 de la chaudière 3.

La cabine de pilotage est munie d'un coffret de commande et de régulation non représenté qui comporte:
― un indicateur de niveau d'eau relié au détecteur 43 de niveau bas;
― un commutateur marche/arrêt de la pompe haute pression 5;
― un commutateur marche/arrêt de la pompe basse pression 53;
― un commutateur marche/arrêt de l'alternateur 13;
― un commutateur marche/arrêt des chaudières 3 et 4;
― un commutateur montée/descente du bras rotatif 7 et de son carter 10;
― un commutateur marche/arrêt de la rotation du bras de lavage 7;
― un commutateur montée/descente de la rampe de rinçage 20;
― un commutateur orientation angulaire droite/gauche de la rampe de lavage 20;
― un commutateur girophare.

Le fonctionnement de cette première forme de réalisation d'un dispositif de lavage selon l'invention est le suivant. Le véhicule dont les réservoirs 1 et 2 ont été remplies d'eau, arrive sur les lieux de lavage, carter et bras rotatif relevés en position d'attente. Le conducteur abaisse le bras rotatif et commence le nettoyage par bande de la surface à nettoyer à l'eau chaude sous haute pression.

Pour rincer et évacuer les salissures détachées par l'action du bras rotatif, le conducteur fait repasser son véhicule sur la surface en actionnant la rampe de rinçage qui est inclinée soit à droite, soit à gauche pour évacuer les salissures soit à droite, soit à gauche du véhicule.

Cette première forme de réalisation de l'invention permet de nettoyer efficacement les sols où le véhicule peut rouler. Afin de nettoyer des surfaces d'orientations diverses situées dans l'espace à proximité du véhicule, telles que surfaces de murs, plafonds, tunnel, et sols, il est prévu dans une deuxième forme de réalisation représentée aux figures 9, 10, 11 et 12 un bras rotatif 107 disposé à une extrémité dite libre d'un bras articulé orientable et déployable 200. L'autre extrémité de ce bras est fixée à une potence pivotante 201, dont la base est solidaire du châssis du véhicule automobile qui se présente sous la forme d'un poids lourd à quatre roues avec à l'avant sur toute sa largeur, une rampe de rinçage orientable 120 analogue à celle décrite dans la première forme de réalisation de l'invention.

Plus en détail la potence 201 comporte un poteau sensiblement vertical 202 sous la forme d'un cylindre de révolution pouvant pivoter dans les deux sens d'un angle au total d'environ 90° autour de son axe de révolution. A l'extrémité supérieure 203 de ce poteau est fixée un premier segment 204 formant console pour constituer avec le poteau la potence pivotante. Ce premier segment 204 est rectiligne, creux et forme un angle obtus avec l'axe de révolution du poteau 202 qui est situé de préférence à égale distance des bords latéraux du véhicule. Le segment de bras 204 passe au-dessus du toit de la cabine de pilotage comportant une balise lumineuse et son extrémité 205 dirigée vers l'avant dépasse légèrement le bord avant de la cabine de pilotage en la surplombant. Cette extrémité 205 est articulée autour d'un axe 206 sensiblement horizontal à un deuxième segment creux 207 du bras articulé grâce à deux vérins rotatifs coaxiaux 208, 209, montés tête bêche, dont la rotation commandée est identique et synchronisée et d'environ au total de 225°. Il est prévu deux vérins pour créer ensemble un couple suffisant capable de soutenir et déplacer le reste du bras se terminant par l'ensemble tête de lavage. Ces vérins 208, 209 peuvent être par exemple des vérins Type SM 2.200 FLO-TORK de la Société Doedijns.

Le deuxième segment creux 207 est articulé à un troisième segment creux 210 à l'aide d'un vérin rotatif 211 de façon à ce que les deux segments creux 207, 210 soient sensiblement coaxiaux avec l'axe de rotation du vérin rotatif 211 qui peut pivoter d'un angle de 360°.

Ce vérin 211 comporte un arbre creux solidaire du troisième segment 210 alors que son bâti est solidaire du deuxième segment 207. Ce vérin peut être par exemple un vérin rotatif hydraulique Flo-Tork à arbre creux modèle 75000, 150000, 300000 ou 600000, le diamètre intérieur de l'arbre creux étant alors compris entre environ 7 cm et environ 9,5 cm.

Le rapport des longueurs des segments 207 et 210 peut être quelconque, mais de préférence la longueur du segment 207 est plus longue que celle du segment 210.

Il est important que le vérin 211 ait un arbre creux car cela permet le passage des conduits d'alimentations en fluide hydraulique et en eau ainsi que le passage de câbles électriques de contrôle de position du carter 110 comme cela sera décrit ci-après.

Le troisième segment 210 est articulé à un ensemble tête de lavage 212 par l'intermédiaire d'un vérin rotatif 213 dont l'axe de rotation 214 est orthogonal à l'axe de rotation 211A du vérin rotatif précédent 211.

Le vérin rotatif 213 peut être par exemple un vérin ECKART (Société Doedijns) de la série ND d'une taille allant de 63 à 200 (taille du piston en mm).

Le vérin rotatif 213 est apte à tourner de 360° mais l'encombrement de l'ensemble tête de lavage à pour conséquence qu'en réalité l'angle de pivotement possible de la tête de lavage 212 par rapport au troisième segment 210 est un peu inférieur à 360° soit environ 300°. Ces deux rotations successives possibles des vérins articulé 211, 213 permettent de donner au carter 110 et au bras de lavage quasiment toutes les orientations possibles dans l'espace avec seulement un très faible angle mort qui peut être compensé par une angulation au niveau de l'axe 206 entre le premier segment 204 et le deuxième segment 207 à l'aide des vérins 208, 209.

L'ensemble tête de lavage 212 comprend dans une enveloppe de protection 215 un moteur hydraulique 170 entraînant par un joint tournant 132 le bras de nettoyage 107 muni de buses 108, 109. Ce bras de nettoyage tourne dans un carter de protection 110.

Ce carter 110, ayant la forme d'un cylindre de révolution de faible hauteur, est ouvert à une de ses extrémités pour laisser passer les jets issus des buses 108 et 109.

L'extrémité opposée du carter 110 est pourvue de larges orifices 206, pour que celui-ci ne se transforme pas en un réceptable d'eau et de salissures lors du nettoyage en particulier des plafonds.

Le carter 110 rendu solidaire de l'enveloppe de protection 215 à l'aide de contreforts en tôle 216, comporte sur sa périphérie plusieurs éléments détecteurs 217 comportant des microcommutateurs reliés électriquement à un système de contrôle électronique des mouvements du bras articulé 200. En cas de contact d'un élément détecteur avec la surface à nettoyer tout mouvement du bras articulé est stoppé par arrêt de l'alimentation des vérins en fluide. De même si le véhicule est en mouvement sa progression est immédiatement freinée.

Les vérins rotatifs 208, 209, 211, 213, sont raccordés à des pompes hydrauliques non représentées à l'aide de flexibles situés à l'extérieur du bras articulé 200.

Partiellement à l'intérieur du bras articulé 200 s'étendent des flexibles de raccordement (220, 221) du moteur hydraulique 170 à une pompe volumétrique non représentée et un flexible 222 d'alimentation en eau chaude sous pression du bras rotatif de nettoyage 107.

Ces flexibles 220, 221, 222, passent à l'intérieur du premier segment 204 puis sortent pour enjamber l'axe des vérins rotatifs 208, 209 pour repasser à l'intérieur du second segment 207, puis de l'arbre creux du vérin rotatif 211 pour rejoindre l'intérieur du troisième segment 210 et de là après avoir enjambés le vérin rotatif 213 se raccorder respectivement au moteur hydraulique 170 et au joint tournant 132. Les câbles électriques (non représentés), reliés aux éléments détecteurs 217 suivent le même chemin que les flexibles 220, 221, 222 à l'intérieur du bras articulé.

En position de repos tel que représenté à la figure 9, le carter de protection 110 repose au voisinage du toit arrière du véhicule par repliement vers l'arrière du bras articulé 200, par pivotement autour des vérins en tête-bêche 208, 209. Cela procure une hauteur hors tout du véhicule ainsi équipée la plus faible possible.Dans cette forme de réalisation, la longueur déployée du bras articulée, mesurée à partir de l'extrémité 203 du poteau 202 et allant jusqu'au bord du carter qui est en fonctionnement en regard de la surface à nettoyer, est voisine de la longueur hors tout du véhicule.

Le fonctionnement de cette deuxième forme de réalisation du dispositif de lavage selon l'invention est le suivant:

Le véhicule ayant son bras de lavage en position de repos, arrive à proximité des lieux du nettoyage.

Dans un espace dégagé en hauteur le bras articulé est déplié de façon à ce qu'il se projette à l'avant de la cabine de pilotage. Le véhicule à l'arrêt, le carter de protection est amené doucement au voisinage de la surface à nettoyer d'une manière la plus parallèle possible comme cela est représenté aux figures 9, 10 et 11, par la commande des différents vérins du bras articulé 200 et de la potence 201. L'approche de la surface à nettoyer est contrôlée par les éléments détecteurs 217, qui jouent le rôle d'une sécurité du guidage visuel effectué par le pilote du véhicule. Le véhicule immobile, le pilote peut effectuer le nettoyage de zones circulaires de sols, murs, plafonds par des déplacements commandés du membre articulé.

Le déplacement du véhicule permet le lavage par bandes s'étendant dans le sens de la progression du véhicule en marche avant lente (environ 1,5 km/heure).

## Revendications

1. Dispositif de lavage à fort effet nettoyant et équipant un véhicule automobile comportant au moins un réservoir (1, 2) d'eau froide et des moyens de chauffage d'eau qui alimentent à l'aide de moyens de pompage et de canalisations, au moins un bras rotatif (7, 107) de nettoyage muni d'au moins une buse (8, 9, 108, 109), chaque buse étant à même de diriger un jet d'eau chaude sous pression vers une surface à nettoyer, ledit bras rotatif (7) situé sous le véhicule étant sensiblement horizontal avec un axe de rotation (6A) sensiblement vertical passant par son milieu avec une buse (8, 9) à chacune de ses deux extrémités, caractérisé en ce que le moyen de chauffage comporte au moins une chaudière haute pression (3, 4) adaptée à délivrer de l'eau surchauffée à haute température sous pression de 100 à 250 bars dans chaque buse (8, 9, 108, 109) et en ce que lesdits buses (8, 9) sont sensiblement identiques de forme triangulaire plate de base allant en s'élargissant vers le sol à nettoyer selon un angle d'ouverture β compris entre environ 15 et 40°, le plan général moyen de chaque buse étant incliné selon un angle γ par rapport a l'axe de rotation (6A) dudit bras rotatif (7) portant ladite buse, cet angle γ étant un angle aigu entre 0 et 30°.

2. Dispositif selon la revendication 1, caractérisé en ce que les deux buses (8, 9) d'un même bras rotatif (7) ont le même angle d'inclinaison γ afin que l'angle d'attaque des jets des buses (8, 9) sur la surface à nettoyer soient différents.

3. Dispositif selon la revendication 1 ou 2, caractérisé en ce qu'il comporte des moyens (12, 72) de réglage de la hauteur du bras rotatif par rapport au sol à nettoyer, modifiant ainsi la puissance de nettoyage.

4. Dispositif selon l'une des revendications 1 à 3, équipé en outre d'un bras articulé orientable et déployable (200) pour nettoyer murs, plafonds, sols et surfaces d'orientation diverses, caractérisé par un bras rotatif de nettoyage (107) disposé à l'extrémité libre dudit bras articulé orientable et déployable et muni des buses (108, 109) telles que définies dans ces revendications.

5. Dispositif selon l'une quelconque des revendications 1 à 4, caractérisé en ce que chaque bras rotatif (7, 107) muni d'au moins une de ses buses (8, 9, 108, 109) débite, en fonctionnement, une quantité d'eau chaude sous pression d'énergie cinétique élevée comprise entre environ 0,5 et 3 m³/heure.

6. Dispositif selon l'une quelconque des revendications 1 à 5, caractérisé en ce qu'il comporte un joint tournant (32A) haute pression pour la rotation du bras rotatif (7, 107) tout en assurant son alimentation en eau chaude et se composant essentiellement d'un arbre (33) pouvant entrer en rotation sous l'action d'un moteur (70) à l'intérieur d'une bague cylindrique (34), ledit arbre étant pourvu d'un alésage radial (35) communiquant avec un alésage axial (36A) destiné à être raccordé à l'arbre rotatif (6) dudit bras rotatif (7), ledit alésage radial (35) communiquant avec une chambre (36) ayant la forme d'un anneau évidé dans ladite bague cylindrique (34) elle-même traversée par un alésage radial débouchant dans ladite chambre (36) pouvant être envahie en fonctionnement par l'eau chaude sous pression.

## Patentansprüche

1. Waschvorrichtung hoher Reinigungswirkung zur entsprechenden Ausrüstung eines Kraftfahrzeugs, mit zumindest einem Kaltwasser-Behälter (1, 2) und Mitteln zum Aufheizen von Wasser, die mittels einer Pumpeinrichtung und einem Kanalsystem zumindest einen rotierenden Reinigungsarm (7, 107) mit zumindest einer Düse (8, 9, 108, 109) versorgen, wobei jede Düse in der Lage ist, einen Warmwasserstrahl unter Druck gegen eine zu reinigende Fläche zu richten und der unter dem Fahrzeug angeordnete rotierende Arm (7) im wesentlichen horizontal ist, eine im wesentlichen vertikale, durch seine Mitte verlaufende Drehachse (6A) aufweist und an jedem seiner beiden Enden jeweils mit einer Düse (8, 9) versehen ist, dadurch **gekennzeichnet**, daß die Heizmittel zumindest einen Hochdruckkessel (3, 4) umfassen, der überhitztes Wasser bei hoher Temperatur unter einem Druck von 100 bis 250 Bar in jede Düse (8, 9, 108, 109) abgibt und daß die Düsen (8, 9) im wesentlichen gleich sind und eine dreieckige flache Form mit einer Basis aufweisen, die sich zum zu reinigenden Boden hin gemäß einem Öffnungswinkel β zwischen etwa 15 und 40° ausdehnt, wobei die allgemeine mittlere Ebene jeder Düse gemäß einem Winkel γ bezüglich der Drehachse (6A) des diese Düse tragenden rotierenden Armes (7) geneigt ist und dieser Winkel γ ein spitzer Winkel zwischen 0 und 30° ist.

2. Vorrichtung nach Anspruch 1, dadurch **gekennzeichnet**, daß die beiden Düsen (8, 9) eines jeweiligen rotierenden Armes (7) denselben Neigungswinkel γ aufweisen, so daß der Angriffswinkel der Strahlen der Düsen (8, 9) auf der zu reinigenden Fläche unterschiedlich ist.

3. Vorrichtung nach Anspruch 1 oder 2, dadurch **gekennzeichnet**, daß sie Mittel (12, 72) zur Regelung der Höhe des rotierenden Armes bezüglich des zu reinigenden Bodens umfaßt, so daß die Reinigungskraft verändert wird.

4. Vorrichtung nach einem der Ansprüche 1 bis 3, u.a. mit einem beweglichen, einstellbaren und ausfahrbaren Arm (200) zum Reinigen von Wänden, Decken, Böden und Flächen verschiedener Orientierung, dadurch **gekennzeichnet**, daß ein rotierender Reinigungsarm (107) am freien Ende dieses beweglichen, einstellbaren und ausfahrbaren sowie mit Düsen (108, 109) gemäß diesen Ansprüchen ausgerüsteten Armes vorgesehen ist.

5. Vorrichtung nach einem der Ansprüche 1 bis 4, dadurch **gekennzeichnet**, daß jeder rotierende Arm (7, 107), der zumindest mit einer dieser Düsen (8, 9, 108, 109) ausgerüstet ist, im Betrieb eine Warmwassermenge unter Druck bei höherer kinetischer Energie zwischen etwa 0,5 und 3 m³/Stunde abgibt.

6. Vorrichtung nach einem der Ansprüche 1 bis 5, dadurch **gekennzeichnet**, daß sie eine Hochdruck-Drehverbindung (32A) zur Drehung des rotierenden Armes (7, 107) umfaßt, die dessen Versorgung mit Warmwasser sicherstellt und im wesentlichen eine Welle (33) umfaßt, die mittels eines Motors (70) im Inneren eines Ringzylinders (34) antreibbar ist, wobei die Welle mit einer Radialbohrung (35) versehen ist, die mit einer Axialbohrung (36A) kommuniziert, die mit der rotierenden Welle (6) des rotierenden Armes (7) verbindbar ist, wobei die Radialbohrung (35) mit einer Kammer (36) kommuniziert, die die Form einer Ringausnehmung in dem Ringzylinder (34) aufweist, der selbst von einer Radialbohrung durchsetzt ist, die in die Kammer (36) mündet, welche im Betrieb durch warmes Wasser unter Druck auffüllbar ist.

## Claims

1. A washing device with a strong cleaning action, mounted on a motor vehicle and comprising at least one cold water tank (1, 2), water heating means which feed with the aid of pumping means and pipes, at least one rotary cleaning arm (7, 107) fitted with at least one nozzle (8, 9, 108, 109), each nozzle being able to direct a jet of hot water under pressure towards a surface to be cleaned, wherein the rotary arm (7) located below the vehicle is substantially horizontal, with a substantially vertical axis of rotation (6A) passing through its centre, with one nozzle (8, 9) at each end, characterised in that the heating means comprises at least one high pressure boiler (3, 4) adapted to deliver superheated water at high temperature and at a pressure of 100 to 250 bars into each nozzle (8, 9, 108,109), that the nozzles (8, 9) are substantially identical, of a basically flat triangular shape widening out towards the floor to be cleaned, with an aperture angle β of about 15 to 40°, and that the mean general plane of each nozzle is inclined at an angle γ to the axis of rotation (6A) of the rotary arm (7) carrying said nozzle, the angle γ being an acute angle of from 0 to 30°.

2. The device of claim 1, characterised in that the two nozzles (8, 9) on one and the same rotary arm (7) are at the same angle of inclination, so that the angles of attack of the jets from the nozzles (8, 9) on the surface to be cleaned are different.

3. The device of claim 1 or 2, characterised in that it comprises means (12, 72) for adjusting the height of the rotary arm relative to the floor to be cleaned, thereby modifying the cleaning power.

4. The device of any of claims 1 to 3, further equipped with a hinged arm (200) which can be directed and swung out to clean walls, ceilings, floors and surfaces extending in various directions, characterised by a rotary cleaning arm (107) disposed at the free end of said hinged arm which can be directed and swung out, and fitted with nozzles (108, 109) as defined in these claims.

5. The device of any of claims 1 to 4, characterised in that each rotary arm (7, 107), fitted with at least one of its nozzles (8, 9, 108, 109), discharges a quantity of hot water from about 0.5 to 3 m³/hour at high kinetic energy pressure, when in operation.

6. The device of any of claims 1 to 5, characterised in that it comprises a high pressure revolving joint (32A) for rotating the rotary arm (7, 107) and supplying it with hot water, that the joint essentially comprises a shaft (33) which may be set in rotation by a motor (70) inside a cylindrical ring (34), that the shaft is provided with a radial bore (35) communicating with an axial bore (36A) designed to be linked up with the rotary shaft (6) of said rotary arm (7), that the radial bore (35) communicates with a chamber (36) in the form of an annulus hollowed out of said cylindrical ring (34), and that the chamber (36) itself is traversed by a radial bore discharging into it, and may be entered by hot water under pressure when in operation.
